# EUROPÄISCHE PATENTSCHRIFT

(11) **EP 0 822 766 B1**
(45) Veröffentlichungstag und Bekanntmachung des Hinweises auf die Patenterteilung: **13.10.1999**
(21) Anmeldenummer: 96908320.3
(22) Anmeldetag: 22.04.1996
(51) Int. Cl.: A45D 44/08

(54) **VERFAHREN ZUM AUFFANGEN VON HAARABSCHNITTEN WÄHREND DES HAARSCHNEIDENS SOWIE EINE VORRICHTUNG ZUM AUFFANGEN VON HAARABSCHNITTEN WÄHREND DES HAARSCHNEIDENS**
METHOD OF COLLECTING HAIR CLIPPINGS DURING A HAIRCUT AND A DEVICE THEREFOR
PROCEDE PERMETTANT DE RECUEILLIR DES MECHES DE CHEVEUX PENDANT LA COUPE ET DISPOSITIF CORRESPONDANT

(30) Priorität: 26.04.1995 CH 118995
(43) Veröffentlichungstag der Anmeldung: 11.02.1998
(73) Patentinhaber: Andrew, Vladimir, F-67000 Strasbourg (FR)
(72) Erfinder: Andrew, Vladimir, F-67000 Strasbourg (FR)
(74) Vertreter: Gachnang, Hans Rudolf
(86) Internationale Anmeldenummer: IB9600363
(87) Internationale Veröffentlichungsnummer: WO9633637

(56) Entgegenhaltungen:
- CH-A- 481 603
- DE-A- 2 008 062
- DE-C- 806 279
- FR-A- 328 453
- GB-A- 2 256 577
- US-A- 1 635 613
- US-A- 2 161 350
- US-A- 2 199 334
- US-A- 2 527 098
- US-A- 3 693 634
- US-A- 5 054 124

## Beschreibung

Gegenstand der Erfindung ist ein Verfahren zum Auffangen von Haarabschnitten während des Haarschneidens gemäss Oberbegriff des Patentanspruches 1. Gegenstand der Erfindung ist weiter eine Vorrichtung zum Auffangen von Haarabschnitten wahrend des Haarschneidens gemäss Patentanspruch 2.

Bei der Haarpflege durch Schneiden fallen nicht nur lange, sondern zum grössten Teil sehr kurze Haarabschnitte an, die wegen ihrer geringen Masse nicht rasch zu Boden fallen, sondern durch Windströmungen, wie sie in einem Raum, in dem sich Leute bewegen und in dem Haartrocknungsapparate in Betrieb sind, umhergewirbelt werden. Durch diese Windströmungen können diese feinen und feinsten, teils nur Bruchteile eines Millimeters langen Haarabschnitte eingeatmet werden und in den Atemorganen, auf der Haut und auch in den Augen Reizungen und allenfalls auch Infektionen auslösen.

Bei einer aus der GB-A 2256577 bekannten Vorrichtung werden die Haare durch elektrostatische Aufladung eines beim Haarschneiden um den Hals legbaren Überwurfs (Cape) festgehalten. Die Aufrechterhaltung einer elektrostatischen Aufladung über einen langen Zeitraum wie dies beim Schneiden von Haaren notwendig ist, ist schwierig, und es ist nicht gewährleistet, dass die Haare bei Absinken der elektrostatischen Ladung am Umhang festgehalten werden und dadurch wiederum in die Umgebung gelangen können. Insbesondere können die feinen Haarabschnitte in die Umgebung gelangen, wenn der Cape nach dem Haarschneiden abgenommen und weggetragen wird.

Bei der weiter aus der DE-PS 806 279 bekannten Vorrichtung werden die Schnitthaare auf einem kegelstumpfförmigen Kragen, durch dessen obere Öffnung der Kopf hindurchgeführt werden muss und auf dessen konischer Fläche Absaugöffnungen vorliegen, kontinunierlich abgesaugt. Eine solche Vorrichtung ist, wenn die Absaugung wirksam sein soll, sehr laut und unpraktisch, da der Coiffeur in grossem Abstand zu den Haaren arbeiten muss.

Auch aus der GB-A-2 264 234 ist ein kragenförmiger Haarauffangbehälter bekannt, welcher - ähnlich einem Latz für Kinder - um den Hals gehängt werden kann. Dieser Haarauffangbehälter ist sehr steif und unangenehm zu tragen und löst das Problem herumfliegender kleiner Haarabschnitte kaum, da diese nur durch ihr Gewicht auf der Oberfläche des Behälters aufliegen, sich aber jederzeit wieder ablösen können.

Die Aufgabe der vorliegenden Erfindung besteht nun darin, ein Verfahren und eine Vorrichtung zu schaffen, welche es ermöglichen, die Haarabschnitte sofort nach dem Schnitt aufzufangen und daran zu hindern, sich im Raum auszubreiten.

Gelöst wird diese Aufgabe durch ein Verfahren gemäss Patentanspruch 1 sowie durch eine Vorrichtung gemäss den Merkmalen des Patentanspruches 2.

Durch das Festhalten der Haarabschnitte unmittelbar nach dem Schnitt, d.h. nach der küzest möglichen Fallhöhe, wird deren Ausbreitung wirkungsvoll verhindert. Durch das Festhalten der Haarabschnitte an einer haftenden Oberfläche des Kragens, als auch durch zusätzliches Sammeln derselben in einer annähernd in sich geschlossenen Rinne am unteren Ende des Kragens ist die weitere Ausbreitung der Haarabschnitte nicht mehr möglich.

In einer besonders vorteilhaften Ausführungsform ist die haftende Oberfläche auf einem Papier oder einer Kunststoffolie aufgebracht, welche nach dem Haarschneiden mit den daran haftenden Haaren entsorgt werden kann. Es werden vorzugsweise mehrere Haftschichten übereinanderliegend paketweise hergestellt, damit nach Gebrauch sofort eine neue zur Verfügung steht. Zur Verhinderung einer Verschmutzung der neuen Haftschicht vor dem Gebrauch und Abnehmen der mit Haaren beladenen Haft- oder Trägerschicht kann zwischen die einzelnen Blätter eine Trennfolie eingelegt sein.

In einer weiteren Ausführungsform können die Haarabschnitte, welche unten über den Rand der Haftfläche hinausgelangen, durch Absaugen aus der Rinne kontinuierlich oder periodisch abgeführt und, falls notwendig, während des Absaugens in kleinere Stücke zerhackt werden, um auf geringstem Raum zwischengelagert und für die Vernichtung bereitgestellt zu werden.

In einer weiteren Ausführung der Erfindung kann das Abführen der Haare durch Wasser unterstützt werden, welches über die Fangfläche geleitet wird, die Haare dort mitreisst und aus der Rinne wegführt. Das Wasser dient, bevor es die Rinne erreicht, nicht nur als Transportmittel, sondern auch als Kleber, der die Haarabschnitte daran hindert, die Auflagefläche wieder zu verlassen.

Anhand illustrierter Ausführungsbeispiele wird die Erfindung näher erläutert. Es zeigen:
- Figur 1: eine Darstellung eines Kragens von vorne, der um den Hals eines Menschen gelegt ist, auf der einen Hälfte ohne und auf der anderen Hälfte mit Haarabschnitten,
- Figur 2: eine Darstellung eines Kragens schräg von vorne,
- Figur 3: eine Darstellung eines Kragens von der Seite, der um den Hals eines Menschen gelegt ist,
- Figur 4: eine perspektivische Darstellung eines Kragens mit glatter Oberfläche und eine den unteren Rand bildende Sammelrinne,
- Figur 5: eine weitere Ansicht eines Kragens mit einer Sammelrinne,
- Figur 6: eine Ansicht eines Kragens mit klebriger Oberfläche,
- Figur 7: die Abwicklung eines Kragens mit übereinanderliegenden Haftfolien gemäss Figur 6,
- Figur 8: zweiteilig aufgebauter Kragen mit einem Vorder- und einem Hinterteil von der Seite betrachtet, nicht zusammengefügt,
- Figur 9: der Kragen in Figur 8 von oben betrachtet, teilweise zusammengefügt,
- Figur 10: Haftfolienpakete zum Aufbringen auf die Kragenteile,
- Figur 11: Haftfolienpakete zum Aufbringen auf die Kragenteile,
- Figur 12: Haftfolienpakete zum Aufbringen auf die Kragenteile,
- Figur 13: Kragen mit einem zusätzlichen Haarfänger für Langhaarfrisuren

Der erfindungsgemässe Kragen 1 umschlingt den Hals 3 eines Menschen 5, der auf dem Stuhl eines Friseurs oder Coiffeurs sitzt. Der Kragen 1 weist - um den Hals des Kunden gelegt - eine Fangfläche 7 auf, an der sich oben ein zum Verhindern des Zutritts von Haarabschnitten 21 hinter dem Kragen 1 ausgebildeter Halsteil 9 anschliessen kann. Der Halsteil 9 ist vorteilhafterweise austauschbar, z.B. aus Kreppapier hergestellt, welcher bei jedem Kunden neu eingesetzt wird. Unten oder entlang der Ränder ist die Fangflache 7 durch einen nach oben oder vorne gekrümmten rinnenförmigen Randbereich 11 abgeschlossen, welcher verhindert, dass grössere Haarabschnitte 21 über den Rand des Kragens 1 gelangen können. Der Kragen 1 ist vom (Figur 4) oder über den Schultern an der Stelle 13 aufgeschnitten und kann beim Überziehen über den Kopf an dieser Stelle gespreizt werden. In der Darstellung in Figur 4 sind Mittel 15 zum Verschliessen des Kragens 1 angedeutet. Dies können Druckknöpfe, Klettverschlüsse oder ähnliche Verschlussmittel sein.

Am Halsteil 9 kann zur Abdichtung gegen Haarabschnitte 21, die zwischen den Kragen 1 und dem Hals 3 des Menschen gelangen könnten, ein schlauchförmiger Wulst 25 eingesetzt sein, der während des Haarschneidens mit Luft gefüllt wird. Das Füllen mit Luft kann mit einem kleinen ballonförmigen Balg erfolgen.

Weiter ist in den Figuren 4 und 6 eine schlauchförmige Leitung 17 ersichtlich, die zum einen mit einer Pumpe 19 und zum anderen mit dem Innern des rinnenförmigen Randbereiches 11 verbunden ist. Mit der Pumpe 19 kann Wasser durch die Leitung 17 angesaugt und mit der der Wasserströmung mitgeführte Haarabschnitte 21 aus dem Randbereieh 11 abgeführt werden.

Die Haarabschnitte 21, die vom Friseur mit der Schere oder mit einer elektrischen Schneidmaschine vom Kopfhaar abgeschnitten worden, fallen auf dem kürzest möglichen Wege auf die geneigte Fangfläche 7 und werden dort festgehalten Allenfalls nicht anhaltende Haare werden im Randbereich 11, der beispielsweise als annähernd geschlossene Rinne 23 ausgebildet sein kann, zurückgehalten. Der Kragen 1 bleibt vorzugsweise mit der Saugquelle verbunden, wenn er vom Hals 3 des Menschen 5 abgenommen wird.

In der Ausgestaltung der Erfindung nach Figur 6 ist die Oberfläche der Fangfläche 7 oder des gesamten Kragens 1 mit einer Klebeschicht 29 bedeckt, welche die Haarabschnitte 21 festhält. Die Klebeschicht 29 kann ähnlich derjenigen eines Fliegenfängers ausgestaltet und damit mm einmaligen Gebrauch ausgebildet sein. Die Klebeschicht 29 kann auf einem Trägermaterial oder einer Trägerschicht 31 aus Papier oder einer Kunststoffolie aufgebracht sein, wie dies von den Post-it-Notizzetteln bekannt ist. Besonders vorteilhaft ist die Verwendung eines crêpeartigen Trägermaterials 31, das ein räumliches Anliegen an der Unterlage ermöglicht. In diesem Fall kann die Trägerschicht 31 übereinander mit den daran haftenden Haarabschnitten 21 nach Gebrauch vom Kragen 1 abgenommen und verbrannt werden. Wenn auf dem Kragen 1 paketartig mehrere Trägerschichten 31 aufgelegt sind, ist der Kragen 1 nach dem Entfernen der zuoberst liegenden Schicht mit den daran klebenden Haarabschnitten 21 sofort wieder einsatz- bzw. aufnahmefähig.

Bei genügender Eigenstabilität oder Verwendung einer grösseren Anzahl übereinanderliegender Trägerschichten 31 kann sogar auf den zur Stützung vorgesehenen Kragen 1 verzichtet oder dieser kann zumindest leichter ausgebildet werden. Mit anderen Worten: Die Trägersehicht 31 bildet dann selbst den Kragen 1 und stellt ein Wegwerfprodukt dar.

Damit die nach dem Haarschneiden freigelegte neue Klebeschicht nicht sofort verschmutzt wird, bevor sie bei einem neuen Kunden eingesetzt wird, kann zwischen jeder Trägerschicht 31 eine Trennschicht 33 eingelegt sein. Diese Trennschicht 33 erlaubt es, bei geeigneter Materialwahl einen Haft- oder Klebstoff zu verwenden, der eine äusserst hohe Haftfähigkeit aufweist.

Es ist auch möglich, die Klebeschicht derart auszubilden, dass die darauf liegenden Haarabschnitte 21 während des Haarschneidens haften bleiben, jedoch durch Abwaschen mit Wasser wieder abgelöst werden können. In dieser Ausführung der Erfindung besteht der Kragen 1 aus Kunststoff.

In der Figur 8 besteht der Kragen 1 aus einem Vorderteil 14 und einem Hinterteil 16. Die beiden Teile 14 und 16 sind oben durch Klett- oder ähnliche Haftstreifen 18 miteinander verbindbar. Einseitig kann die Verbindung auch durch ein Gelenk, umfassend einen Bolzen oder eine Schraube 20 mit Mutter 22, erfolgen. Die beiden Teile 14 und 16 können gleich oder ungleich ausgebildet sein. Vorzugsweise sind sie aus einem nicht zu harten Kunststoffmaterial gefertigt, damit sie sich beim Tragen an die Brust und den Rücken anlegen können. Werden die beiden Teile 14 und 16 als Träger für Haftfolien 31 ausgebildet, so können Rastmittel 24 zur Befestigung der Folien 31 angebracht sein (Figuren 11 und 12).

In der Ausgestaltung der Erfindung nach Figur 13 sind an den unteren Kanten zusätzliche Auffangbehälter 26 angebracht. Diese dienen dazu, beim Schneiden der Enden (Spitzen) von sehr langen Haaren die Abschnitte aufzufangen. Der Auffangbehälter 26 ist vorzugsweise schwenkbar mit am Vorder- und/oder Hinterteil 14, 16 angelenkt. Es ist möglich, die Trägerschicht oder Haftfolie 31 auch auf der Oberfläche des Behälters 26 anzubringen.

Die Trennschicht 33 und/oder die Tragerschicht 31 können mit Werbeaufdrucken versehen und/oder auch parfümiert werden.

## Patentansprüche

1. Verfahren zum Auffangen von Haarabschnitten während des Haarschneidens mit der Schere oder mit einem elektrischen Haarschneidegerät, bei dem die Haarabschritte (21) unmittelbar nach dem Abtrennen vom Kopfhaar im Schulterbereich durch einen Kragen aufgefangen und zurückgehalten werden, dadurch gekennzeichnet, dass die Haarabschnitte (21) auf dem um den Hals (3) gelegten Kragen (1) von einer insgesamt klebrigen oder nasssen, Haare aufnehmenden Oberfläche zurückgehalten werden.

2. Vorrichtung zum Auffangen von Haarabschnitten während des Haarschneiders mit der Schere oder mit einem elektrischen Haarschneidegerät, umfassend einen Kragen (1), der dazu bestimmt und ausgebildet ist, um den Hals (3) eines Menschen (5) gelegt zu werden, um die Haarabschnitte (21) aufzunehmen, dadurch gekennzeichnet, dass die gesamte Haare aufnehmende Oberfläche (7) des Kragens (1) eine klebrige Beschichtung aufweist oder mit Wasser benetzt ist.

3. Vorrichtung nach Anspruch 2, dadurch gekennzeichnet, dass zusätzlich zum Sammeln der heruntergespülten Haarabschnitte (21) am unteren Rand der Fangfläche (7) eine Rinne (23) ausgebildet ist, wobei Wasser von oben über die Sammelfläche (7) zur Rinne (23) geleitet wird.

4. Vorrichtung nach Anspruch 3, dadurch gekennzeichnet, dass die Rinne (23) mit Wasser spülbar ist, wobei das Innere der Rinne (23) mit einer Absaugung (19) verbunden ist.

5. Vorrichtung nach Anspruch 2, dadurch gekennzeichnet, dass die Beschichtung der Fangfläche (7) aus wenigstens einer mindestens einseitig mit einem Klebstoff (29) beschichteten Trägerschicht (31) besteht, die die Haarabschnitte (21) unlösbar festhält, oder dass ein Klebstoff (29) unmittelbar auf dem Kragen (1) aufgebracht ist, welcher das nachträgliche Ablösen der haftenden Haarabschnitte (21) mit Wasser zulässt.

6. Vorrichtung nach einem du Ansprüche 2 oder 5, dadurch gekennzeichnet, dass die Trägerschicht (31) aus glattem oder crêpeartigem Papier oder aus Kunststoff besteht, deren Oberfläche den Haft- oder Klebstoff trägt, und dass die zuoberst liegende Trägerschicht (31) nach Gebrauch zusammen mit den daran haftenden Haarabschnitten (21) vom Kragen (1) oder einer weiterem darunter angeordneten Trägerschicht (31) ablösbar ist.

7. Vorrichtung nach einem du Ansprüche 5 oder 6, dadurch gekennzeichnet, dass zwischen den Trägerschichten (31) Trennschichten (33) eingelegt sind.

8. Vorrichtung nach einem der Ansprüche 5 bis 7, dadurch gekennzeichnet, dass die Trägerschichten (31) paketweise auf dem Kragen (1) aufgebracht oder als Kragen (1) ausgebildet sind.

9. Vorrichtung nach einem der Ansprüche 2 bis 8, dadurch gekennzeichnet, dass der Kragen (1) zwei miteinander verbindbare Teile (14,16) umfasst, welche durch ein Scharnier und/oder mit Haftverschlüssen (18) zusammenfügbar sind.

10. Vorrichtung nach einem der Ansprüche 2 bis 9, dadurch gekennzeichnet, dass an einer Unterkante des Kragens (1) ein mit letzterem fest oder gelenkig verbundener Auffangbehälter (26) angeordnet ist.

11. Vorrichtung nach einem der Ansprüche 2 bis 10, dadurch gekennzeichnet, dass im Halsteil (9) des Kragens (1) ein aufblasbarer Wulst (25) zum Verhindern des Zutritts von Haarabschnitten (21) zwischen dem Halsteil (9) und dem Hals (3) des Menschen (5) eingesetzt ist.

## Claims

1. A process to catch hair clippings while cutting hair with a scissors of an electric hair clipper whereby immediately after the hair is cut around the shoulder area, the hair clippings (21) are caught and held by a collar, characterized in that the hair clippings (21) on the collar (1) placed around the neck (3) are held by a completely sticky or wet surface that holds hair.

2. A device to catch hair clippings while cutting hair with scissors or an electric hair clipper, comprising a collar (1) that is designed to be placed around the neck (3) of a human (5) to catch hair clippings (21), characterized in that the entire surface (7) of the collar (1) that catches the hair has a sticky coating or is wet with water.

3. The device according to claim 2, characterized in that, in addition to collecting the hair clippings (21) rinsed downward at the bottom edge of the collection surface (7), there is a trough (23), and water runs from the top over the collection surface (7) to the trough (23).

4. The device according to claim 3, characterized in that the trough (23) is rinsed with water, and the inside of the trough (23) is connected to a suction device (19).

5. The device according to claim 2, characterized in that the coating on the collection surface (7) consists of at least one support layer (31) coated at least on one side with an adhesive (29) that firmly holds the hair clippings (21), or that an adhesive (29) is directly placed on the collar (1) which permits the hair clippings (21) to be released afterward with water.

6. The device according to one of claims 2 or 5, characterized in that the support layer (31) consists of a smooth or crepe-like paper or plastic whose surface bears the adhesive or glue, and the support layer (31) on top can be removed with the adhering hair clippings (21) from the collar (1) or another support layer (31) after use.

7. The device according to one of claims 5 or 6, characterized in that separating layers (33) are between the support layers (31).

8. The device according to one of claims 5-7, characterized in that the support layers (31) are in packets on the collar (1) or are designed as a collar (1).

9. The device according to one of claims 2-8, characterized in that the collar (1) comprises two connectable parts (14,16) that can be joined by a hinge and/or adhesive fasteners (18).

10. The device according to one of claims 2-9, characterized in that a catcher (26) is fixed or articulated to the bottom edge of the collar (1).

11. The device according to one of claims 2-10, characterized in that there is an inflatable bead (25) in the neck part (9) of the collar (1) to prevent hair clippings (21) from coming between the neck part (9) and the neck (3) of a person (5).

## Revendications

1. Procédé permettant de recueillir des mèches de cheveux pendant la coupe au ciseau ou à la tondeuse électrique avec lequel les mèches (21), immédiatement après séparation de la tête sont recueillies et retenues dans la zone des épaules par un col, caractérisé en ce que les mèches de cheveux (21) sont retenues sur le col (1) posé autour du cou (3) par une surface totalement adhésive ou mouillée pour la réception des cheveux.

2. Dispositif permettant de recueillir des mèches de cheveux pendant la coupe au ciseau ou avec une tondeuse électrique, comprenant un col (1), destiné et formé pour être posé autour du cou (3) d'une personne (5) pour recueillir les mèches de cheveux (21), caractérisé en ce que l'ensemble de la surface (7) de réception des cheveux du col (1) présente un revêtement adhésif ou humecté d'eau.

3. Dispositif selon la revendication 2, caractérisé en ce que, outre la collecte des mèches de cheveux lavées (21) sur le bord inférieur de la surface de réception (7), une goulotte (23) est formée, l'eau s'écoutant depuis le haut vers la goulotte (23), en passant par la surface de réception (7).

4. Dispositif selon la revendication 3, caractérisé en ce que la goulotte (23) peut être rincée à l'eau, l'intérieur de la goulotte (23) étant relié à un système d'aspiration (19).

5. Dispositif selon la revendication 2, caractérisé en ce que le revêtement de la surface de réception (7) est constitué d'au moins une couche support (31) revêtue de colle (29) au moins d'un côté qui fixe les mèches de cheveux (21) ou qu'une colle (29) est appliquée directement sur le col (1) qui permet ultérieurement l'enlèvement à l'eau des mèches de cheveux adhérentes (21).

6. Dispositif selon une des revendications 2 ou 5, caractérisé en ce que la couche support (31) est constituée de papier lisse ou de crêpe ou de matière plastique dont la surface est recouverte d'adhésif ou de colle et que la couche support (31) la plus extérieure peut, après usage, être détachée avec les mèches de cheveux adhérentes (21) du col (1) ou avec une autre couche support (31) disposée en dessous.

7. Dispositif selon une des revendications 5 ou 6, caractérisé en ce que des couches de séparation (33) sont insérées entre les couches support (31).

8. Dispositif selon une des revendications 5 à 7, caractérisé en ce que les couches support (31) sont appliquées par empilage sur le col (1) ou ont la forme du col (1).

9. Dispositif selon une des revendications 2 à 8, caractérisé en ce que le col (1) comprend deux parties (14, 16) pouvant être reliées l'une à l'autre, assemblables par une charnière et / ou avec des fermetures adhésives (18).

10. Dispositif selon une des revendications 2 à 9, caractérisé en ce que sur une arête inférieure du col (1), se trouve un collecteur (26) relié à ce dernier de façon fixe ou articulée.

11. Dispositif selon une des revendications 2 à 10, caractérisé en ce que dans la partie du cou (9) du col (1), un bourrelet gonflable (25) est utilisé pour empêcher la pénétration de mèches de cheveux (21) entre la partie du cou (9) et le cou (3) de la personne (5).
